# FASCICULE DE BREVET EUROPEEN

(11) **EP 0 491 580 B1**
(45) Date de publication et mention de la délivrance du brevet: **05.10.1994**
(21) Numéro de dépôt: 91403051.5
(22) Date de dépôt: 14.11.1991
(51) Int. Cl.: F23D 14/06

(54) **Brûleur à gaz pour cuisinière, table de cuisson ou analogue**
Gasbrenner für Kochherd, Kochfeld oder dergleichen
Gas burner for cooking range, cooking top or the like

(30) Priorité: 21.11.1990 FR 9014534
(43) Date de publication de la demande: 24.06.1992
(73) Titulaire: GAZ DE FRANCE, 75017 Paris (FR)
(72) Inventeur: Meslif, Alain, F-95270 Saint Martin du Tertre (FR)
(74) Mandataire: Durand, Yves Armand Louis

(56) Documents cités:
- FR-A- 1 114 051
- FR-A- 1 408 927
- FR-A- 2 618 881
- US-A- 1 844 151

## Description

La présente invention a essentiellement pour objet un brûleur à gaz perfectionné pour une cuisinière, une table de cuisson ou analogue.

Les tables de cuisson et les cuisinières à gaz sont le plus souvent équipées d'une pluralité de brûleurs à gaz qui, d'une manière générale, comprennent une tête pourvue d'orifices de sortie du gaz et adaptable sur un support comprenant des moyens d'alimentation en gaz notamment.

Toutefois, avec ces brûleurs, les récipients sont généralement supportés par une grille indépendante interposée entre le brûleur et le fond du récipient, ce qui pose des problèmes d'esthétique, d'accessibilité au brûleur et de nettoyage de la table de cuisson ou du plan supérieur de la cuisinière munie des brûleurs.

Aussi, la présente invention a pour but de remédier notamment aux inconvénients ci-dessus, en proposant un brûleur à gaz perfectionné d'un montage et d'un démontage très aisés et qui de plus assure par lui-même et directement la fonction d'un support stable pour des récipients de forme quelconque.

A cet effet, l'invention a pour objet un brûleur à gaz perfectionné pour cuisinière, table de cuisson ou analogue et du type comprenant une tête pourvue d'orifices de sortie de gaz et adaptable sur un support comprenant des moyens d'alimentation en gaz notamment, caractérisé en ce que le support est une pièce creuse et débouchante comportant un puits central formant conduit d'amenée d'air secondaire et délimitant avec la paroi de la pièce creuse une chambre annulaire alimentée en mélange gaz-air primaire, tandis que la tête est constituée de trois éléments superposés et amovibles comprenant une couronne reposant sur le support tout en laissant entre elle et ce support un espace annulaire communiquant avec ladite chambre annulaire pour permettre la sortie d'une flamme-pilote, une première pièce en forme de disque reposant sur la couronne pour former lesdits orifices de sortie de gaz et comportant un manchon central emmanchable sur ledit puits central, et une deuxième pièce en forme de disque constituant un chapeau reposant de façon espacée sur ladite première pièce en forme de disque et comportant un axe de centrage pénétrant dans le manchon central de la première pièce en forme de disque et dans le puits central du support de façon à laisser le passage à l'air secondaire sous ledit chapeau.

Ce chapeau, suivant une autre caractéristique de l'invention, comporte sur sa face inférieure des butées d'appui sur la première pièce en forme de disque et, sur sa périphérie, des bras lui conférant une forme d'étoile ou analogue pour permettre au chapeau de supporter directement et de façon stable un récipient quelconque.

Suivant une autre caractéristique de ce brûleur, la première pièce en forme de disque porte sur sa face inférieure et au voisinage de sa périphérie une succession de créneaux de forme sensiblement trapézoïdale qui prennent appui sur la couronne précitée pour former des orifices de sortie de gaz permettant un développement sensiblement horizontal de la flamme.

Selon une exécution préférentielle, les créneaux précités prennent appui sur une bride de la couronne précitée qui, en position d'appui de cette couronne sur le support, laisse un espace annulaire entre ce support et la bride.

Selon encore une autre exécution préférentielle de l'invention, la couronne comporte sur sa tranche reposant sur le support des petits évidements formant avec ce support des orifices de sortie du mélange gaz-air primaire, et sur sa périphérie externe, des petites butées de maintien d'un espacement annulaire radial entre couronne et support.

Il faut encore préciser que la couronne précitée est emboîtée dans un épaulement annulaire formé dans la partie supérieure et débouchante de la pièce creuse ou support précité.

Le brûleur selon une autre exécution préférentielle de cette invention est encore caractérisé en ce que la deuxième pièce en forme de disque constituant le chapeau possède une partie centrale de diamètre plus grand que celui du support, de la couronne, et de la première pièce en forme de disque avec créneaux.

Ainsi, les flammes sortant du brûleur sensiblement à l'horizontale et allant normalement au-delà du contour du chapeau, ne chaufferont pas directement le récipient pour un débit de gaz relativement réduit, ce qui peut être particulièrement avantageux pour la cuisson de certains aliments.

D'autres avantages apparaîtront mieux dans la description détaillée qui suit et qui se réfère aux dessins annexés, et dans lesquels.

La figure 1 est une vue en perspective éclatée d'un brûleur à gaz conforme au principe de l'invention.

La figure 2 est une vue en coupe axiale de ce brûleur en position assemblée de tous les éléments qui le composent.

La figure 3 est une demi-vue en coupe mais à plus grande échelle du brûleur montré sur la figure 2.

En se reportant notamment à la figure 1 on voit qu'un brûleur à gaz selon cette invention comprend essentiellement une pièce creuse et débouchante 2 formant support pour une tête 1 constituée par trois éléments superposables et amovibles, à savoir une couronne 3 reposant sur le support 2, une première pièce 4 en forme de disque reposant sur la couronne 3 et une deuxième pièce en forme de disque 5 constituant un chapeau reposant sur la première pièce en forme de disque 4.

La pièce creuse formant support 2 peut être montée de toute manière appropriée sur une table de cuisson T ou le plateau d'une cuisinière (non représentée) et comporte un puits central 6 formant conduit d'amenée d'air secondaire. Ce puits central 6 délimite avec la paroi annulaire 7 du support 2 une chambre annulaire 8 alimentée en mélange gaz-air primaire par une conduite appropriée 9 débouchant dans ladite chambre, et que l'on voit mieux sur la figure 2.

La pièce annulaire creuse ou support 2 comporte à sa partie supérieure et débouchante un épaulement annulaire 10 apte à recevoir la couronne 3.

Cette couronne 3 se compose d'une partie en forme de bague 11 munie d'une bride 12.

La hauteur axiale de la bague 11 est légèrement supérieure à la hauteur de l'épaulement 10 de façon qu'en position d'appui de la couronne 3 dans l'épaulement 10, un espace annulaire 13 bien visible sur la figure 3 soit laissé entre la partie 10a de l'épaulement 10 et la bride 12 de la couronne 3.

La communication de cet espace annulaire 13 avec la chambre annulaire 8 de la pièce creuse ou support 2 est assurée par des petits évidements 14 prévus sur la tranche 11a, opposée à la bride 12, de la bague 11 de la couronne 3, de sorte que, lorsque la tranche 11a de la bague 11 est en appui dans l'épaulement 10, les petits évidements 14 en forme d'arc de cercle forment des orifices de sortie du mélange gaz-air primaire qui s'échappe par l'espacement annulaire 13 pour ainsi permettre la sortie d'une flamme-pilote (non représentée) du brûleur.

La bague 11 de la couronne 3 comporte encore sur sa périphérie externe des petites butées 15 en un nombre approprié et réparties d'une manière appropriée par exemple suivant deux diamètres de la bague 11 comme on le voit bien sur la figure 1. Ces petites butées 15 permettent, lorsque la couronne 3 est emboîtée dans l'épaulement 10 du support 2, de maintenir un petit espacement radial entre la bague 11 et la partie 10a de l'épaulement 10. Ainsi, à l'emboîtement de la couronne 3 dans l'épaulement 10 du support 2, l'espacement annulaire 13 permettant la sortie d'une flamme-pilote est garanti grâce à la hauteur de la bague 11 de la couronne 3 et aux petites butées radiales 15 prévues sur la surface externe de cette bague.

La première pièce en forme de disque 4 repose par sa périphérie sur la bride 12 de la couronne 3, et comporte un manchon central 16 qui, lorsque la couronne 3 est emboîtée dans l'épaulement 10 du support 2, s'emmanche dans le puits central 6 du support 2, lequel puits central comporte à l'une de ses extrémités un épaulement 6a dans lequel vient buter le manchon 16.

Au voisinage de la périphérie de la première pièce en forme de disque 4, et sur sa face inférieure, est prévue une multiplicité de créneaux 17 de forme sensiblement trapézoïdale, c'est-à-dire plus précisément des créneaux définis chacun par deux flans 17a de forme trapézoïdale, comme on le voit clairement sur les figures 2 et 3. Ces créneaux 17, délimités par les flans 17a de forme trapézoïdale et prenant appui sur la bride 12 de la couronne 3, forment avec ladite bride des orifices de sortie du mélange gaz-air primaire qui sont tels que les flammes se développeront suivant un plan sensiblement horizontal à partir desdits orifices.

La deuxième pièce en forme de disque constituant le chapeau 5 repose sur la première pièce ci-dessus décrite en forme de disque 4, et cela de façon espacée par rapport à cette pièce. A cet effet, le chapeau 5 comporte sur sa face inférieure des butées 18 formant entretoises entre ledit chapeau et la face supérieure de la pièce 4. Comme on le voit bien sur les figures, ces butées d'appui 18 peuvent être entaillées à leurs extrémités pour s'accrocher sur le bord de la pièce en forme de disque 4 et permettre ainsi le centrage du chapeau 5.

Ce chapeau 5 comporte, en saillie depuis sa face inférieure et au centre de sa partie circulaire centrale 5a un axe 19 cruciforme suivant l'exemple de réalisation représenté, et pouvant pénétrer, au montage, dans le manchon central 16 du disque 4 et dans le puits central 6 du support 2 dans lequel est emmanché ledit manchon central 16. Ainsi, l'air secondaire amené par le conduit ou puits central 6 parviendra sur le dessous du chapeau 5 et s'écoulera radialement vers l'extérieur puisque, grâce aux butées d'appui 18, un espace sera laissé entre le chapeau 5 et la première pièce en forme de disque 4.

La périphérie du chapeau ou disque 5 est munie d'une pluralité de bras intégraux 20 conférant au chapeau 5 la forme d'une étoile permettant au chapeau de supporter directement et de façon stable un récipient quelconque, ledit chapeau étant solidement maintenu horizontalement grâce à l'axe 19 traversant axialement le brûleur.

On observera ici que le diamètre du disque constituant la partie centrale 5a du chapeau 5 possédera de préférence un diamètre plus grand que celui du disque 4, de la couronne 3 et du support 2, comme on le voit bien sur la figure 2. De la sorte, les flammes F se développant horizontalement sous la partie centrale 5a du chapeau 5 ne chaufferont pas directement, pour un débit réduit de gaz, le fond du récipient reposant sur le chapeau, ce qui peut être avantageux pour effectuer certaines cuissons.

On a donc réalisé suivant l'invention un brûleur à gaz compact, comportant des pièces toujours correctement assemblées et emboîtées grâce à un auto-centrage mutuel, possédant une bonne fiabilité de chauffe quel que soit le régime de chauffage, et assurant une excellente stabilité au récipient reposant directement sur le chapeau du brûleur dont les bras radiaux s'étendent de préférence dans le même plan que celui de la partie centrale du chapeau.

Bien entendu, l'invention n'est nullement limitée au mode de réalisation décrit et illustré qui n'a été donné qu'à titre d'exemple.

C'est ainsi que les bras s'étendant radialement depuis la partie centrale du chapeau peuvent être prévus en un nombre et suivant une forme quelconque, de même que la forme et le nombre des petits évidements 14 et des petites butées 15 de la couronne 3 peuvent être quelconques.

## Revendications

1. Brûleur à gaz pour cuisinière, table de cuisson ou analogue et du type comprenant une tête (1) pourvue d'orifices de sortie de gaz et adaptable sur un support (2) formé d'une pièce creuse et débouchante comportant un puits central (6) délimitant avec la paroi (7) de la pièce creuse une chambre annulaire (8) alimentée en mélange gaz-air primaire, tandis que la tête (1) est constituée de trois éléments superposés et amovibles comprenant une couronne (3) reposant sur le support (2), une première pièce en forme de disque (4) reposant sur la couronne (3) et comportant un manchon central (16) emmanchable sur ledit puits central (6), et une deuxième pièce en forme de disque constituant un chapeau (5) reposant sur ladite première pièce en forme de disque (4) et comportant un axe de centrage (19) pénétrant dans le manchon central (16) de la première pièce en forme de disque (4) et dans le puits central (6) du support (2), caractérisé en ce que:
- le chapeau (5) comporte sur sa face inférieure des butées (18) d'appui sur la première pièce en forme de disque (4) pour permettre le passage d'air secondaire amené par le puits central (6) et, sur sa périphérie, des bras (20) lui conférant une forme d'étoile ou analogue pour permettre au chapeau (5) de supporter directement et de façon stable un récipient quelconque;
- la première pièce en forme de disque (4) porte sur sa face inférieure et au voisinage de sa périphérie une succession de créneaux (17) de forme sensiblement trapézoïdale qui prennent appui sur la couronne (3) pour former des orifices de sortie de gaz permettant un développement sensiblement horizontal de la flamme; et
- la couronne (3) repose sur le support (2) en laissant entre elle et ce support un espace annulaire (13) communiquant avec la chambre annulaire (8) pour permettre la sortie d'une flamme pilote.

2. Brûleur selon la revendication 1, caractérisé en ce que les créneaux précités (17) prennent appui sur une bride (12) de la couronne précitée (3) qui, en position d'appui de cette couronne sur le support (2), laisse l'espace annulaire précité (13) entre ce support et ladite bride.

3. Brûleur selon la revendication 1 ou 2, caractérisé en ce que la couronne (3) comporte sur sa tranche (11a) reposant sur la support (2) de petits évidements (14) formant avec ce support des orifices de sortie du mélange gaz-air primaire, et sur sa périphérie externe des petites butées (15) de maintien d'un espacement annulaire radial entre couronne (3) et support (2).

4. Brûleur selon l'une des revendications 1 à 3, caractérisé en ce que la couronne précitée (3) est emboîtée dans un épaulement annulaire (10) formé dans la partie supérieure et débouchante de la pièce creuse ou support précité (2).

5. Brûleur selon l'une des revendications précédentes, caractérisé en ce que la deuxième pièce en forme de disque constituant le chapeau (5) possède une partie centrale (5a) de diamètre plus grand que celui du support (2), de la couronne (3), et de la première pièce en forme de disque (4) avec créneaux.

## Patentansprüche

1. Gasbrenner für einen Küchenherd, eine Kochherdplatte oder dergleichen und der einen mit Gasaustrittsöffnungen versehenen Kopf (1) aufweisenden Gattung, der an einem durch ein hohles und ausmündendes Werkstück gebildeten Halter (2) anpassbar ist, der einen mit der Wand (7) des hohlen Werkstückes eine mit einem Gas-Primärluft-Gemisch gespeiste ringförmige Kammer (8) abgrenzenden zentralen Schacht (6) aufweist, während der Kopf (1) durch drei übereinandergelagerte und abnehmbare Elemente gebildet wird, die einen auf dem Halter (2) ruhenden Kranz (3), ein erstes auf dem Kranz (3) ruhendes und eine auf den besagten zentralen Schacht (6) aufsteckbare zentrale Muffe (16) aufweisendes scheibenförmiges Stück (4) und ein zweites eine auf dem besagten ersten scheibenförmigen Stück (4) ruhende Kappe (5) bildendes scheibenförmiges Stück aufweisen, welches einen in die zentrale Muffe (16) des ersten scheibenförmigen Stückes (4) und in den zentralen Schaft (6) des Halters (2) eingreifenden Zentrierzapfen (19) aufweist, dadurch gekennzeichnet:
- dass die Kappe (5) auf ihrer unteren Fläche Anschläge (18) zur Abstützung an dem ersten scheibenförmigen Stück (4), um den Durchfluss der durch den zentralen Schaft (6) zugeführten Sekundärluft zu gestatten und an ihrem Umfang Arme (20) aufweist, die ihr eine sternförmige oder dergleichen Gestalt verleihen, um der Kappe (5) zu gestatten, irgendein Gefäss unmittelbar und in stabiler Weise zu tragen ;
- dass das erste scheibenförmige Stück (4) an seiner unteren Fläche und in dem Bereich ihres Umfanges eine Reihenfolge von Zinnen (17) etwa trapezförmiger Gestalt trägt, die sich an dem Kranz (3) abstützen, um eine etwa waagerechte Entwicklung der Flamme gestattende Gasaustrittsöffnungen zu bilden ; und
- dass der Kranz (3) auf dem Halter (2) ruht unter Freilassung zwischen ihm und diesem Halter eines mit der ringförmigen Kammer (8) in Verbindung stehenden ringförmigen Raumes (13), um den Austritt einer Steuerflamme zu ermöglichen.

2. Brenner nach Anspruch 1, dadurch gekennzeichnet, dass die vorgenannten Zinnen (17) sich an einem Flansch (12) des vorgenannten Kranzes (3) abstützen, der, in der Abstützstellung dieses Kranzes an dem Halter (2), den vorgenannten ringförmigen Raum (13) zwischen diesem Halter und dem besagten Flansch freilässt.

3. Brenner nach Anspruch 1 oder 2, dadurch gekennzeichnet, dass der Kranz (3) an seiner auf dem Halter (2) ruhenden Kante (11a) kleine mit diesem Halter Ausgangsöffnungen für das Gas-Primärluft-Gemisch bildende Aussparungen (14) und an seinem äusseren Umfang kleine Anschläge (15) zum Aufrechterhalten eines radialen ringförmigen Abstandes zwischen dem Kranz (3) und dem Halter (2) aufweist.

4. Brenner nach einem der Ansprüche 1 bis 3, dadurch gekennzeichnet, dass der vorgenannte Kranz (3) in eine in dem oberen und ausmündenden Teil des vorgenannten hohlen Stückes bzw. Halters (2) gebildete ringförmige Schulter (10) eingesteckt wird.

5. Brenner nach einem der vorangehenden Ansprüche , dadurch gekennzeichnet, dass das die Kappe (5) bildende zweite scheibenförmige Stück einen zentralen Teil (5a) mit grösserem Durchmesser, als derjenige des Halters (2), des Kranzes (3) und des ersten scheibenförmigen Stückes (4) mit Zinnen besitzt.

## Claims

1. Gas burner for a cookstove, a cooking top or the like and of the type comprising a head (1) provided with gas outlet apertures and adaptable onto a support (2) formed of a hollow and opening part comprising a central shaft (6) defining with the wall (7) of the hollow part an annular chamber (8) fed with a primary air-gas mixture whereas the head (1) consists of three superimposed and removable elements comprising a ring (3) resting upon the support (2), a first disk-shaped part (4) resting upon the ring (3) and comprising a central sleeve (16) which may be fitted onto the said central shaft (6) and a second disk-shaped part constituting a cap (5) resting upon the said first disk-shaped point (4) and comprising a centring pin (19) penetrating into the central sleeve (16) of the first disk-shaped part (4) and into the central shaft (6) of the support (2), characterized in that :
- the cap (5) comprises on its bottom face abutments (18) for bearing upon the first disk-shaped part (4) to permit the passage of secondary air fed from the central shaft (6) and on its periphery arms (20) imparting a star-like shape or the like thereto to allow the cap (5) to support any vessel whatsoever directly and in a stable manner;
- the first disk-shaped part (4) carries on its bottom face and in the vicinity of its periphery a series of crenels (17) of a substantially trapezoidal shape which are bearing upon the ring (3) to form the gas outlet apertures permitting a substantially horizontal development of the flame ; and
- the ring (3) rests upon the support (2) while leaving between it and this support an annular space (13) communicating with the annular chamber (8) to permit the output of a pilot flame.

2. Burner according to claim 1, characterized in that the aforesaid crenels (17) are bearing upon a flange (12) of the aforesaid ring (3) which in the position of this ring bearing upon the support (2) leaves the aforesaid annular space (13) between this support and the said flange.

3. Burner according to claim 1 or 2, characterized in that the ring (3) comprises on its edge (11a) resting upon the support (2), small recesses (14) forming together with this support outlet apertures for the gas-primary air mixture and on its external periphery small abutments (15) for retaining a radial annular space between the ring (3) and the support (2).

4. Burner according to one of claims 1 to 3, characterized in that the aforesaid ring (3) is fitted into an annular shoulder (10) formed in the upper and opening portion of the aforesaid hollow part or support (2).

5. Burner according to one of the foregoing claims, characterized in that the second disk-shaped part constituting the cap (5) has a central position (5a) with a diameter greater than that of the support (2), of the ring (3) and of the first disk-shaped part (4) with crenels.
